# EUROPÄISCHE PATENTSCHRIFT

(11) **EP 2 612 089 B1**
(45) Veröffentlichungstag und Bekanntmachung des Hinweises auf die Patenterteilung: **12.10.2016**
(21) Anmeldenummer: 11745536.0
(22) Anmeldetag: 15.08.2011
(51) Int. Cl.: F25D 23/00

(54) **KÄLTEGERÄT UND VERFAHREN ZUR HERSTELLUNG DESSELBEN**
REFRIGERATION DEVICE AND METHOD FOR PRODUCING THE SAME
APPAREIL FRIGORIFIQUE ET PROCÉDÉ DE FABRICATION CORRESPONDANT

(30) Priorität: 31.08.2010 DE 102010040075
(43) Veröffentlichungstag der Anmeldung: 10.07.2013
(73) Patentinhaber: BSH Hausgeräte GmbH, 81739 München (DE)
(72) Erfinder: ECKARTSBERG, Peter, 73433 Aalen (DE); FAHRENBACH, Michael, 64823 Gross-Umstadt (DE)
(86) Internationale Anmeldenummer: PCT/EP2011/064011
(87) Internationale Veröffentlichungsnummer: WO 2012/028445

(56) Entgegenhaltungen:
- WO-A2-2007/099072
- DE-A1-102005 057 157
- DE-U1- 7 917 005
- GB-A- 1 021 496

## Beschreibung

Die vorliegende Erfindung betrifft ein Kältegerät mit einem Kühlgutbehälter, sowie ein Verfahren zur Herstellung eines Kältegeräts.

In Kältegeräten wird typischerweise ein Kältemittel in einem geschlossenen Kreislauf geführt. Dabei wird das Kältemittel zunächst durch einen Kompressor verdichtet, in einem ersten Wärmeübertrager unter Wärmeabgabe kondensiert, mit einer Drossel expandiert und in einem zweiten Wärmeübertrager bei niedriger Temperatur unter Wärmeaufnahme verdampft. Als zweiter Wärmeübertrager sind Rohrverdampfer bekannt, die in einem Kühlgutbehälter angeordnet sein können. Der Rohrverdampfer nimmt im Betrieb durch den Kühlgutbehälter hindurch Wärme auf, was somit zu einer Kühlung des Raumes innerhalb des Kühlgutbehälters führt.

Rohrverdampfer sind häufig als Rohrschlange ausgebildet, die sich mäandernd über eine bestimmte Fläche erstreckt, um günstige Wärmetauschbedingungen zu erreichen.

Die Offenlegungsschrift DE 10 2005 057 157 A1 zeigt ein Umluftkältegerät und ein Montageverfahren dafür.

Die Offenlegungsschrift GB 1 021 496 A zeigt eine Vorrichtung zum Lagern oder Befestigen von Rohren.

Die Gebrauchsmusterschrift DE 79 17 005 U1 zeigt ein Kühlmöbel umfassend einen Träger zum Befestigen eines Verflüssigers.

Die Offenlegungsschrift WO 2007/099072 A2 zeigt ein Kältegerät umfassend eine Verdampferhaltevorrichtung zum Halten eines Verdampfers, wobei die Verdampferhaltevorrichtung aus einem Profilelement besteht.

Es ist eine Aufgabe der vorliegenden Erfindung, ein Kältegerät bereitzustellen, dessen Rohrverdampfer auf flexible Art und Weise am Kühlgutbehälter des Kältegeräts befestigt werden kann.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank oder eine Kühlgefrierkombination.

Die Aufgabe wird durch ein Kältegerät gemäß Anspruch 1 und ein Verfahren gemäß Anspruch 8 gelöst.
Es wird ein Kältegerät bereitgestellt, welches einen Kühlgutbehälter mit einer Wandung, und einen im Kühlgutbehälter insbesondere entlang dieser Wandung angeordneten Rohrverdampfer aufweist, wobei der Rohrverdampfer mittels einer Rastvorrichtung an der Wandung des Kühlgutbehälters befestigt ist.

Somit kann sichergestellt werden, dass der Rohrverdampfer auf einfache Weise am Kühlgutbehälter befestigt werden kann. Durch die rastende Verbindung kann der Rohrverdampfer lösbar am Kühlgutbehälter befestigt sein.

Die Rastvorrichtung kann mindestens einen Clip aufweisen, der an der Wandung des Kühlgutbehälters gelagert oder mit dieser verbunden ist. Der Clip kann ausgebildet sein, den Rohrverdampfer mittels einer ersten Rastverbindung zu halten. Dies ermöglicht die Lagerung des Rohrverdampfers mittels eines einfachen Montageschrittes.

Ferner kann die die Rastvorrichtung einen Abstandshalter aufweisen, welcher ausgebildet ist, den Rohrverdampfer in einem vorbestimmten Abstand von der Wandung beabstandet zu halten, und der Clip kann ausgebildet sein, den Abstandshalter mittels einer zweiten Rastverbindung zu halten. Mittels einer solchen zweiteiligen Rastvorrichtung kann der Rohrverdampfer in unterschiedlichen Abständen zur Wandung des Kühlgutbehälters befestigt werden. Der Abstandshalter kann den Rohrverdampfer in einem geeigneten Abstand von der Wandung des Kühlgutbehälters halten, so dass eine für die Temperaturregulierung im Kühlgutbehälter günstige Luftzirkulation erreicht wird. Ferner ermöglicht eine solche Ausgestaltung des Clips ein Herstellungsverfahren, bei dem in einem ersten Schritt das Verdampferrohr in einfacher Weise mit dem Clip an der Wandung angeclipst wird, nach dem Schäumen von der Wandung gelöst wird, und schließlich der Abstandshalter mit dem Clip an der Wandung befestigt wird.

Der Abstandshalter kann dabei insbesondere als Leiste ausgebildet sein, was eine einfache Montage des Rohrverdampfers im Kühlgutbehälter ermöglicht.

Der Clip kann beispielsweise eine an der Wandung des Kühlgutbehälters gelagerte Basisplatte und zwei von der Basisplatte abstehende Schenkel aufweist. Dies ermöglicht eine einfache Ausgestaltung des Clips.

Dabei können an der Innenseite der Schenkel Rastnasen vorgesehen sein, die ausgebildet sind, den Rohrverdampfer rastend zu halten. Ferner können an der Außenseite der Schenkel Rastnasen vorgesehen sein, die ausgebildet sind, den Abstandshalter rastend zu halten. Somit können die Schenkel die doppelte Funktion erfüllen, einerseits den Rohrverdampfer und andererseits die als Abstandshalter dienende Leiste rastend zu halten.

Die Basisplatte kann in einer Vertiefung auf einer Außenseite der Wandung des Kühlgutbehälters angeordnet sein und die Schenkel können durch eine Öffnung in der Wandung des Kühlgutbehälters geführt sein. Somit wird eine Befestigung des Clips am Kühlgutbehälter mit geringem Aufwand ermöglicht.

Die Wandung kann beispielsweise eine Deckenwand des Kühlgutbehälters sein. Somit kann eine vorteilhafte Temperaturverteilung im Kühlgutbehälter erreicht werden, die zu einer Verringerung der Normenergieaufnahme des Kältegeräts führt.

Die Rastvorrichtung kann im vorderen Bereich des Kühlgutbehälters angeordnet sein. Wenn der Rohrverdampfer durch die Rückwand des Kühlgutbehälters geführt ist und an dieser Durchführung gelagert ist, wird somit eine Befestigung des Rohrverdampfers mit wenigen Befestigungselementen erreicht.

Gemäß einem Aspekt umfasst ein Verfahren zur Herstellung eines Kältegeräts, das einen Kühlgutbehälter mit einer Wandung, und einen im Kühlgutbehälter entlang dieser Wandung angeordneten Rohrverdampfer aufweist, den folgenden Schritt: Befestigen des Rohrverdampfers mittels einer Rastvorrichtung an der Wandung des Kühlgutbehälters. Durch dieses Verfahren können die oben beschriebenen Vorteile erreicht werden.

Bei diesem Verfahren kann die Rastvorrichtung mindestens einen Clip und einen Abstandshalter aufweisen. Ferner kann das Verfahren folgende Schritte aufweisen:
- Anlegen des Rohrverdampfers an einer Wandung des Kühlgutbehälters und Befestigen des Rohrverdampfers mittels des Clips;
- Umschäumen des Kühlgutbehälters mit einem wärmeisolierenden Material;
- nach dem Umschäumen, Lösen des Rohrverdampfers von dem Clip;
- Befestigen des zweiten Rohrverdampfers an dem Abstandshalter; und
- Befestigen des Abstandshalters an dem Clip.

Somit kann der Rohrverdampfer vor und nach dem Schäumen mit denselben Haltemitteln, nämlich dem Clip, gehalten bzw. befestigt werden.

Der Rohrverdampfer kann während des Umschäumens eng an der Wandung, welche insbesondere eine Deckenwand des Kühlgutbehälters sein kann, antigen.

Da der Rohrverdampfer während des Schäumens eng an der Wandung des Kühlgutbehälters anliegt, kann der Rohrverdampfer den durch die Wandung wirkenden Schäumdruck aufnehmen, so dass eine Verformung der Wandung verhindert werden kann.

Weitere Ausführungsbeispiele werden Bezug nehmend auf die beiliegenden Zeichnungen erläutert. Es zeigen:
- Fig. 1: eine perspektivische Ansicht eines Kühlgutbehälters eines Kältegeräts,
- Fig. 2: eine perspektivische Ansicht eines Rohrverdampfers,
- Fig. 3: eine perspektivische Schnittansicht durch ein Kältegerät,
- Fig. 4a: eine perspektivische Ansicht einer Leiste,
- Fig. 4b: eine Draufsicht auf die Leiste,
- Fig. 4c: eine linke Seitenansicht der Leiste,
- Fig. 4d: eine rechte Seitenansicht der Leiste,
- Fig. 4e: eine Vorderansicht der Leiste,
- Fig. 4f: eine Schnittansicht durch die Schnittlinie A-A in Fig. 4b.
- Fig. 4g: eine Schnittansicht durch die Schnittlinie B-B in Fig. 4b.
- Fig. 4h: eine Schnittansicht durch die Schnittlinie C-C in Fig. 4b.
- Fig. 5a: eine erste perspektivische Ansicht eines Clips zum Befestigen der Leiste,
- Fig. 5b: eine zweite perspektivische Ansicht des Clips,
- Fig. 5c: eine Seitenansicht des Clips,
- Fig. 5d: eine Vorderansicht des Clips,
- Fig. 5e: eine erste Schnittansicht des Clips durch die Schnittlinie A-A in Fig. 5c,
- Fig. 5f: eine zweite Schnittansicht des Clips durch die Schnittlinie B-B in Fig. 5d,
- Fig. 6: eine von der Rückseite her betrachtete perspektivische Ansicht des Kühlgutbehälters,
- Fig. 7: eine perspektivische Ansicht der Sicherung der Clips mit Klebebändern,
- Fig. 8: eine perspektivische Ansicht des Deckenbereichs des Kühlgutbehälters,
- Fig. 9: eine perspektivische Schnittansicht durch das Kühlgerät, und
- Fig. 10: eine weitere perspektivische Schnittansicht durch das Kühlgerät.

Falls nichts anderes angegeben ist, bezeichnen gleiche Bezugszeichen in den Figuren gleiche oder funktionsgleiche Elemente.

Fig. 1 zeigt eine perspektivische Ansicht eines mit einem Rohrverdampfer 130 umwickelten Kühlgutbehälters 110 eines Kältegeräts 100. Der Kühlgutbehälter 110 hat im Wesentlichen die Form eines zur Vorderseite hin offenen und nach hinten hin angeschnittenen Quaders mit einer Deckenwand 120, Bodenwänden 122 und 124, linken und rechten Seitenwänden 126 und 128 und einer abgestuften Rückwand, welche einen Innenraum 160 definieren. Der Kühlgutbehälter 110 kann beispielsweise aus Kunststoff gefertigt sein. Die offene Vorderseite des Kühlgutbehälters 110 ist von einem Rahmen 140 umgeben. In den Seitenwänden sind jeweils zwei Aufnahmeklinken 150 vorgesehen, mit welchen Trennwände zur vertikalen Unterteilung des Kühlgutbehälters aufgenommen werden können.

Der Kühlgutbehälter 110 ist mit einem ersten Rohrverdampfer 130 umwickelt, welcher außerhalb des Kühlgutbehälters 110 angeordnet ist. Im Betrieb wird der erste Rohrverdampfer 130 mit einem Kältemittel beschickt, welches unter Aufnahme von Wärme verdampft. Dabei nimmt der erste Rohrverdampfer 130 durch den Kühlgutbehälter 110 hindurch Wärme auf, was somit zu einer Kühlung des Innenraumes des Kühlgutbehälters 110 führt.

Innerhalb des Kühlgutbehälter 110 und im vorliegenden Beispiel im Deckenbereich, also nahe der Deckenwand 120, ist ein zweiter Rohrverdampfer 200 im Form einer Etagere vorgesehen, welcher in Fig. 2 in perspektivischer Ansicht dargestellt ist. Der zweite Rohrverdampfer 200 umfasst ein Verdampferrohr 210 sowie eine Vielzahl von Querrippen 220. Das Verdampferrohr 210 umfasst beispielsweise zehn gerade Rohrabschnitte 210a, von denen jeweils zwei an ihrem Ende durch gebogene Rohrabschnitte 210b verbunden sind, so dass sich das Verdampferrohr 210 mäandernd in einer Ebene erstreckt. Die Querrippen 220 sind beispielsweise als gerade Drahtstücke ausgebildet und sind auf den beiden Seiten des Verdampferrohrs 210 angeordnet und daran z.B. durch Löten oder dergleichen befestigt. Dabei erstrecken sich die Querrippen 220 zwischen dem zweiten und dem vorletzten geraden Rohrabschnitt 210a, so dass der Abstand zwischen den beiden Rohrenden 230 durch Stauchung oder Streckung leicht veränderbar ist und die beiden Rohrenden 230 leicht aus der von den Querrippen 220 definierten Ebene herausgedreht werden können. Durch die Querrippen 220 werden die Rohrabschnitte aneinander gehalten, so dass das Verdampferrohr 210 mit einer gewissen Steifigkeit versehen ist. Zum anderen verbessern sie die Wärmeaustauscheigenschaften des Verdampferrohrs 210.

Die beiden äußeren geraden Rohrabschnitte 210a sind durch die Rückwand des Kühlgutbehälters 110 geführt. Diese beiden äußeren geraden Rohrabschnitte 210a dienen als Zuleitung und Ableitung des Rohrverdampfers 200.

Aufgrund des Vorsehens des zweiten Rohrverdampfers 200 wird eine gleichmäßigere Temperaturverteilung innerhalb des Kühlgutbehälters 110 erreicht, was zu einer verringerten Normenergieaufnahme des Kältegeräts führt. Dabei können der erste Rohrverdampfer 130 und der zweite Rohrverdampfer 200 in Serie strömungsmäßig miteinander verbunden werden. Somit werden beide Rohrverdampfer 130, 200 über lediglich einen Kühlkreis betrieben und es müssen keine weiteren Verdichter, Ventile oder dergleichen für den zusätzlichen Verdampfer bereitgestellt werden. Eingangsseitig können die Rohrverdampfer 130, 200 an ein nicht dargestelltes Drosselventil und ausgangsseitig an einen Kompressor, z.B. einen nicht dargestellten Linearverdichter, angeschlossen sein.

Fig. 3 zeigt eine perspektivische Schnittansicht durch ein Kältegerät 100, wobei der Schnitt in einer Richtung senkrecht zu dem ersten Rohrverdampfer 130 verläuft. In diesem Kältegerät 100 ist der zweite Rohrverdampfer 200 mittels einer Rastvorrichtung im vorderen Bereich des Kühlgutbehälters 110 an der Deckenwand 120 befestigt. Die Rastvorrichtung umfasst eine Leiste 400, die als Abstandshalter dient, sowie Clips 500.

Wie in den Fig. 3 erkennbar, ist das zweite Verdampferrohr 210 in die Leiste 400 gesteckt, welche wiederum in die im Deckenbereich vorgesehenen Clips 500 gesteckt ist. Der Vorteil dieser Anordnung ist, dass das zweite Verdampferrohr 210 mit einem vorbestimmten Abstand zur Deckenwand 120 gehalten wird. Somit kann eine bessere Kältezirkulation im Kältegerät 100 sichergestellt werden.

Fig. 4a - 4h zeigen verschiedene Ansichten der Leiste 400 zur Befestigung des zweiten Rohrverdampfers 200. Fig. 4a zeigt eine perspektivische Ansicht der Leiste 400. Fig. 4b zeigt eine Draufsicht auf die Leiste 400. Fig. 4c zeigt eine linke Seitenansicht der Leiste 400. Fig. 4d zeigt eine rechte Seitenansicht der Leiste 400. Fig. 4e zeigt eine Vorderansicht der Leiste 400. Fig. 4f zeigt eine Schnittansicht durch die Schnittlinie A-A in Fig. 4b. Fig. 4g zeigt eine Schnittansicht durch die Schnittlinie B-B in Fig. 4b. Fig. 4h zeigt eine Schnittansicht durch die Schnittlinie C-C in Fig. 4b.

Die Leiste 400 umfasst eine Leistenrückwand 410, von welcher eine Bodenwand 420 und eine Mittelwand 430 beabstandet zueinander seitlich abstehen. Die Leistenrückwand 410, die Bodenwand 420 und die Mittelwand 430 definieren eine Ausnehmung, in welcher das zweite Verdampferrohr 210 aufgenommen und mit Rastnasen 440 festgelegt ist. Ferner ist die Leiste 400 mit zwei Clipsaufnahmen 450 versehen, die beabstandet voneinander entlang der Leistenrückwand 410 vorgesehen sind. Diese Clipsaufnahmen 450 haben im Wesentlichen die Form eines nach oben offenen Quaders, dessen Rückwand von der Leistenrückwand 410 und dessen Boden von der Mittelwand 430 gebildet wird. In der der Leistenrückwand 410 gegenüber angeordneten Vorderwand 460 ist ein Durchgangsloch angeordnet und oberhalb dieses Durchgangslochs ist eine Rastnase 470 angeordnet. Gegenüberliegend von dieser Rastnase 470 ist an der Leistenrückwand 410 eine weitere Rastnase 470 angeordnet. Durch Zusammenwirken dieser Rastnasen 470 mit den Schenkeln des Clips 500 kann die Leiste 400 an den Clips 500 festgelegt werden. Am oberen Ende der Leistenrückwand 410 steht seitlich eine leicht gebogene, flexible Lippe 480 ab. Ist die Leiste 400 an der Deckenwand 120 befestigt, dann hält diese Lippe 480 die Leiste 400 unter leichter Spannung an der Deckenwand 120. Somit werden Toleranzen ausgeglichen und es wird ein eventuelles Klappern der Leiste an der Deckenwand 120 verhindert.

Fig. 5a zeigt eine erste perspektivische Ansicht eines Clips 500 zum Befestigen der Leiste 400. Fig. 5b zeigt eine zweite perspektivische Ansicht des Clips 500. Fig. 5c zeigt eine Seitenansicht des Clips 500. Fig. 5d zeigt eine Vorderansicht des Clips 500. Fig. 5e zeigt eine erste Schnittansicht des Clips 500 durch die Schnittlinie A-A in Fig. 5c. Fig. 5f zeigt eine zweite Schnittansicht des Clips 500 durch die Schnittlinie B-B in Fig. 5d.

Der Clip 500 weist eine im Wesentlichen rechteckige Basisplatte 510 sowie zwei Schenkel 520 auf, welche von einer Seite der Basisplatte 510 abstehen und leicht aufeinander zu gebogen sind. Die Clips 500 können jeweils ca. 10 bis 15 mm hoch, 35 bis 45 mm lang und 20 bis 25 mm breit sein.

Die Schenkel 520 sind sowohl auf ihrer Innenseite als auch auf ihrer Außenseite mit Rastnasen 530 und 540 versehen.
Genauer gesagt bilden die freien Enden der Schenkel 520 Rastnasen 530, die sich über die gesamte Breite der Schenkel 520 erstrecken. Die Rastnasen 530 können beim Anclipsen des Verdampferrohrs 210 an die Clips 500 hinter das Verdampferrohr greifen und dieses somit rastend halten bzw. befestigen.

Jeweils zwei Rastnasen 540 sind auf der Außenseite jedes der Schenkel 520 vorgesehen. Diese Rastnasen 540 greifen beim Anclipsen der Leiste 400 an die Clips 500 hinter die Rastnasen 470 an der Leiste 400 und können somit die Leiste 400 rastend halten bzw. befestigen und an der Deckenwand 120 festlegen.

Die Clips 500 sind also derart ausgebildet, dass sie zum einen das Verdampferrohr 210 und zum anderen die Leiste 400 rastend halten können. Dabei wird das Verdampferrohr 210 mit der Innenseite der Schenkel 520 und die Leiste 400 mit der Außenseite der der Schenkel 520 gehalten. Durch diese Ausgestaltung der Clips 500 kann ein vorteilhaftes Verfahren zum Herstellen des Kältegerätes realisiert werden, wie es in den Fign. 7 bis 9 illustriert ist.

In einem ersten Schritt des Herstellungsverfahrens werden die Clips 500 von der Außenseite des Kühlgutbehälters 110 in Einprägungen in der Deckenwand 120 des Kühlgutbehälters 110 gelegt, wobei die Schenkel der Clips 500 durch Durchgangslöcher 610 in der Deckenwand 120 des Kühlgutbehälters 110 geführt werden, wonach die Clips 500 beispielsweise mit Klebeband 640 gesichert werden können. Es ergibt sich die in Fig. 7 dargestellte Situation, dass die Clips 500 frei von der Deckenwand 120 in den Innenraum 160 des Kühlgutbehälters 110 hineinragen.

Im nächsten Schritt wird der zweite Rohrverdampfer 200 in den Innenraum 160 des Kühlgutbehälters 110 geschoben, die Rohrenden 230 des zweiten Rohrverdampfers 200 werden durch Durchgangslöcher 630 in der Rückwand 620 des Kühlgutbehälters 110 geführt, und der zweite Rohrverdampfer 200 wird an zwei seiner gebogenen Rohrabschnitte 210b mit den Clips 500 an der Deckenwand 120 festgeclipst. Als nächstes wird der Kühlgutbehälter 110 mit dem ersten Rohrverdampfer 130 umwickelt. Danach können der erste Rohrverdampfer 130 und der zweite Rohrverdampfer 200 durch Schweißen oder dergleichen miteinander verbunden werden. Es sollte beachtet werden, dass der erste und der zweite Rohrverdampfer 130 bzw. 200 auch in umgekehrter Reihenfolge angebracht werden können.

Der Kühlgutbehälter 110 wird nun in ein nicht näher dargestelltes Außengehäuse mit einer Geräteaußenwand geschoben und daran fixiert. Ferner wird in dem Innenraum 160 des Kühlgutbehälters 110 ein Schäumkern aus Aluminium oder dergleichen platziert. Dieser Schäumkern dient zur Stabilisierung und ist derart dimensioniert, dass die Unterseite des zweiten Rohrverdampfers 200 auf der Oberseite des Schäumkerns aufliegt. Dabei sind die durch die Querrippen 220 versteiften mittleren Rohrabschnitte 210a nach oben gedrückt, und das obere Ende des Schäumkerns ist zwischen den äußersten geraden Rohrabschnitten 210a angeordnet. Mit anderen Worten, in diesem Zustand verlaufen die äußersten geraden Rohrabschnitte 210a durch eine andere Ebene als die mittleren Rohrabschnitte 210a, welche sich wie in Fig. 9 dargestellt unterhalb der Deckenwand 120 parallel zu derselben befinden. Genauer gesagt erstrecken sich die äußeren geraden Rohrabschnitte 210a in diesem Zustand von den beiden Durchgangslöchern in der Rückwand schräg auf die im vorderen Bereich des Kühlgutbehälters angeordneten Clips 500 zu. Ferner kann der Schäumkern die Rückwand 620 und die Seitenwände des Kühlgutbehälter 110 von innen abstützen.

Somit wird auch ersichtlich, warum die Querrippen 220 sich nicht über sämtliche geraden Rohrabschnitte 210a erstrecken. Wäre dies der Fall, dann könnten die mittleren geraden Rohrabschnitte 210a nicht mit dem Schäumkern gegen die Deckenwand 120 gedrückt werden.

Im nächsten Schritt wird der Zwischenraum zwischen dem Kühlgutbehälter 110 und der Geräteaußenwand mit einem wärmeisolierenden Material ausgeschäumt. Da der zweite Rohrverdampfer 200 eng an der Deckenwand 120 anliegt, stabilisiert er zum einen die Deckenwand 120 und gibt zum anderen den durch das Schäumen entstehenden Druck auf die Deckenwand 120 an den Schäumkern weiter, so dass eine Verformung bzw. Einbeulung der Deckenwand 120 verhindert werden kann. In den Figuren sind aus illustratorischen Gründen weder die Geräteaußenwand noch der wärmeisolierende Schaum dargestellt.

Nach dem Ausschäumen wird der zweite Rohrverdampfer 200 von den Clips 500 gelöst und an seiner Vorderseite leicht nach unten abgesenkt, wie in Fig. 10 dargestellt ist. Die geraden Rohrabschnitte 210a werden dabei wieder in eine Ebene gebracht. Danach wird die Leiste 400 an den zweiten Rohrverdampfer 200 gesteckt. Schließlich wird die Leiste 400 an den Clips 500 angeclipst bzw. fixiert. Es ergibt sich der in Fig. 3 dargestellte Zustand. Somit liegt der zweite Rohrverdampfer 200 nicht mehr eng an der Deckenwand 120 an, sondern ist von dieser beabstandet, so dass sich eine vorteilhafte Kältezirkulation innerhalb des Kühlgutbehälters 110 ergibt.

In diesem Zustand ist der Rohrverdampfer 200 nach vorne über die Leiste 400 und die Clips 500 sind an der Deckenwand befestigt. Im gebrauchsfertigen Zustand kann der Kühlgutbehälter 110 zu fünf Seiten von der Geräteaußenwand umgeben und nach vorne mit einer Tür verschließbar sein.

Mit dem oben beschriebenen Verfahren liegt der zweite Rohrverdampfer 200 während des Schäumvorgangs eng an der Deckenwand 120 an und stabilisiert diese, so dass verhindert werden kann, dass diese sich aufgrund des Schaumdrucks verformt und nach innen eingebeult wird. Ferner können sämtliche Lötvorgänge am zweiten Rohrverdampfer 200 bereits von dem Schäumen durchgeführt werden. Insbesondere kann das ausgangsseitige Ende des ersten Rohrverdampfers 130 mit dem eingangsseitigen Ende des zweiten Rohrverdampfers 200 verlötet werden und danach vor dem Schäumen auf Dichtigkeit geprüft werden. Wird dagegen der zweite Rohrverdampfer 200 erst nach dem Schäumen eingesetzt, dann ist ein zusätzlicher Schritt zur Prüfung der Dichtigkeit notwendig.

Wie oben beschrieben, sind die Clips 500 derart ausgebildet, dass sie zum einen das Verdampferrohr 210 aufnehmen und halten können während der Rohrverdampfer 200 an der Deckenwand 120 anliegt, und zum anderen die Leiste 400 aufnehmen und an der Deckenwand 120 lagern können. Somit kann das oben beschriebene Herstellungsverfahren einfach durchgeführt werden, da in einem ersten Schritt das Verdampferrohr 210 in einfacher Weise mit den Clips 500 an der Deckenwand 120 angeclipst werden kann, nach dem Schäumen von der Deckenwand 120 gelöst werden kann und schließlich die als Abstandshalter dienende Leiste 400 mit den Clips 500 an der Deckenwand 120 befestigt werden kann.

Ferner kann die Befestigung des Rohrverdampfers 200 am Kühlgutbehälter 110 auf einfache Weise wieder gelöst werden, indem die Leiste 400 von den Clips 500 gelöst wird vom Rohrverdampfer 200 entfernt wird, was eine einfache Entsorgung bzw. Recycling des Kältegeräts 100 ermöglicht.

Im obigen Beispiel wurde eine Rastvorrichtung mit zwei Clips 500 und einer Leiste 400 beschrieben. Die Rastvorrichtung kann jedoch ebenso nur einen oder drei oder mehr Clips 500 oder auch mehrere Leisten 400 umfassen.

Auch muss der Rohrverdampfer 200 nicht notwendigerweise entlang der Deckenwand 120 angebracht werden, sondern kann beispielsweise auch an der Rückwand 620 des Kühlgutbehälters 110 vorgesehen sein.

### Bezugszeichenliste

- 100: Kältegerät
- 110: Kühlgutbehälter
- 120: Deckenwand
- 122, 124: Bodenwände
- 126, 128: Seitenwände
- 130: erster Rohrverdampfer
- 140: Rahmen
- 150: Aufnahmeklinken
- 160: Innenraum
- 500: Clips
- 200: zweiter Rohrverdampfer
- 210: Verdampferrohr
- 210a: gerade Rohrabschnitte
- 210b: gebogene Rohrabschnitte
- 220: Querrippen
- 230: Rohrenden
- 400: Leiste
- 410: Rückwand
- 420: Bodenwand
- 430: Mittelwand
- 440: Rastnasen
- 450: Clipsaufnahmen
- 460: Vorderwand
- 470: Rastnasen
- 480: Lippe
- 500: Clip
- 510: Basisplatte
- 520: Schenkel
- 530: Rastnasen
- 540: Rastnasen
- 600: Einprägungen
- 610: Durchgangslöcher
- 620: Rückwand
- 630: Durchgangslöcher
- 640: Klebeband

## Patentansprüche

1. Kältegerät, aufweisend einen Kühlgutbehälter (110) mit einer Wandung (120), und einen im Kühlgutbehälter (110) angeordneten Rohrverdampfer (200), **dadurch gekennzeichnet, dass** der Rohrverdampfer (200) mittels einer zweiteiligen Rastvorrichtung (400, 500) an der Wandung (120) des Kühlgutbehälters (110) befestigt ist, wobei die Rastvorrichtung (400, 500) mindestens einen Clip (500) aufweist, der an der Wandung (120) des Kühlgutbehälters (110) gelagert oder mit dieser verbunden ist, wobei der Clip (500) ausgebildet ist, den Rohrverdampfer (200) mittels einer ersten Rastverbindung zu halten, wobei die Rastvorrichtung (400, 500) einen Abstandshalter (400) aufweist, welcher ausgebildet ist, den Rohrverdampfer (200) in einem vorbestimmten Abstand von der Wandung (120) beabstandet zu halten, und der Clip (500) ausgebildet ist, den Abstandshalter (400) mittels einer zweiten Rastverbindung zu halten.

2. Kältegerät nach Anspruch 1, **dadurch gekennzeichnet, dass** der Abstandshalter (400) als Leiste ausgebildet ist.

3. Kältegerät nach Anspruch 1 oder 2, **dadurch gekennzeichnet, dass** die Rastvorrichtung (400, 500) eine an der Wandung (120) des Kühlgutbehälters (110) gelagerte Basisplatte (510) und zwei von der Basisplatte (510) abstehende Schenkel (520) aufweist.

4. Kältegerät nach Anspruch 3, **dadurch gekennzeichnet, dass** an der Innenseite der Schenkel (520) Rastnasen (530) vorgesehen sind, die ausgebildet sind, den Rohrverdampfer (200) rastend zu halten.

5. Kältegerät nach Anspruch 3 oder 4, **dadurch gekennzeichnet, dass** an der Außenseite der Schenkel (520) Rastnasen (540) vorgesehen sind, die ausgebildet sind, den Abstandshalter (400) rastend zu halten.

6. Kältegerät nach einem der vorhergehenden Ansprüche, **dadurch gekennzeichnet, dass** die Wandung (120) eine Deckenwand des Kühlgutbehälter (110) ist.

7. Kältegerät nach einem der vorhergehenden Ansprüche, **dadurch gekennzeichnet, dass** die Rastvorrichtung (400, 500) im vorderen Bereich des Kühlgutbehälters (110) angeordnet ist.

8. Verfahren zur Herstellung eines Kältegeräts, aufweisend einen Kühlgutbehälter (110) mit einer Wandung (120), und einen im Kühlgutbehälter (110) angeordneten Rohrverdampfer (200),
umfassend folgende Schritte:
- Befestigen des Rohrverdampfers (200) mittels einer Rastvorrichtung (400, 500) an der Wandung (120) des Kühlgutbehälters (110), wobei die Rastvorrichtung (400, 500) mindestens einen Clip (500) und einen Abstandshalter (400) aufweist, so dass der Rohrverdampfer (200) mittels des Clips (500) an der Wandung (120) des Kühlgutbehälters (110) befestigt wird,
- Umschäumen des Kühlgutbehälters (110) mit einem wärmeisolierenden Material;
**gekennzeichnet durch** folgende Schritte
- nach dem Umschäumen, Lösen des Rohrverdampfers (200) von dem Clip (500);
- Befestigen des Rohrverdampfers (200) an dem Abstandshalter (400); und
- Befestigen des Abstandshalters (400) an dem Clip (500).

9. Verfahren nach Anspruch 8, **dadurch gekennzeichnet, dass** der Rohrverdampfer (200) während des Umschäumens eng an der Wandung (120) anliegt.

10. Verfahren nach einem der Ansprüche 8 oder 9, **dadurch gekennzeichnet, dass** die Wandung eine Deckenwand des Kühlgutbehälters (110) ist.

## Claims

1. Refrigeration device, having a container for refrigerated products (110) with a wall (120), and a tube evaporator (200) disposed in the container for refrigerated products (110), **characterised in that** the tube evaporator (200) is fastened to the wall (120) of the container for refrigerated products (110) by means of a two-part snap-fit device (400, 500), wherein the snap-fit device (400, 500) has at least one clip (500), which is supported on the wall (120) of the container for refrigerated products (110) or connected thereto, wherein the clip (500) is embodied to hold the tube evaporator (200) by means of a first snap-fit connection, wherein the snap-fit device (400, 500) has a distance holder (400) which is embodied to keep the tube evaporator (200) at a predetermined distance from the wall (120), and the clip (500) is embodied to hold the distance holder (400) using a second snap-fit connection.

2. Refrigeration device according to claim 1, **characterised in that** the distance holder (400) is embodied as a strip.

3. Refrigeration device according to claim 1 or 2, **characterised in that** the snap-fit device (400, 500) has a base plate (510) supported on the wall (120) of the container for refrigerated products (110) and two limbs (520) which protrude from the base plate (510).

4. Refrigeration device according to claim 3, **characterised in that** catch tappets (530) which are embodied to hold the tube evaporator (200) in a locking manner are provided on the interior of the limbs (520).

5. Refrigeration device according to claim 3 or 4, **characterised in that** catch tappets (540) which are embodied to hold the distance holder (400) in a locking manner are provided on the exterior of the limbs (520).

6. Refrigeration device according to one of the preceding claims, **characterised in that** the wall (120) is a ceiling wall of the container for refrigerated products (110).

7. Refrigeration device according to one of the preceding claims, **characterised in that** the snap-fit device (400, 500) is arranged in the front area of the container for refrigerated products (110).

8. Method for producing a refrigeration device, having a container for refrigerated products (110) with a wall (120), and a tube evaporator (200) arranged in the container for refrigerated products (110),
comprising the following steps:
- fastening the tube evaporator (200) by means of a snap-fit devices (400, 500) to the wall (120) of the container for refrigerated products (110), wherein the snap-fit device (400, 500) has at least one clip (500) and a distance holder (400), so that the tube evaporator (200) is fastened to the wall (120) of the container for refrigerated products (110) by means of the clip (500),
- surrounding the container for refrigerated products (110) with foam with a heat-insulating material,
**characterised by** the following steps
- after surrounding with foam, releasing the tube evaporator (200) from the clip (500);
- fastening the tube evaporator (200) to the distance holder (400); and
- fastening the distance holder (400) to the clip (500).

9. Method according to claim 8, **characterised in that** the tube evaporator (200) rests tightly against the wall (120) while being surrounded with foam.

10. Method according to one of claims 8 or 9, **characterised in that** the wall is a ceiling wall of the container for refrigerated products (110).

## Revendications

1. Appareil frigorifique présentant un contenant de denrées à réfrigérer (110) avec une paroi (120) et un évaporateur tubulaire (200) disposé dans le contenant de denrées à réfrigérer (110), **caractérisé en ce que** l'évaporateur tubulaire (200) est fixé sur la paroi (120) du contenant de denrées à réfrigérer (110) au moyen d'un dispositif d'encliquetage en deux pièces (400, 500), dans lequel dispositif d'encliquetage (400, 500) présente au moins un clip (500) logé sur la paroi (120) du contenant de denrées à réfrigérer (110) ou relié à celui-ci, dans lequel le clip (500) est exécuté afin de maintenir l'évaporateur tubulaire (200) au moyen d'une première liaison d'encliquetage, dans lequel le dispositif d'encliquetage (400, 500) présente une entretoise (400) exécutée afin de maintenir l'évaporateur tubulaire (200) à un écart de la paroi (120) déterminée au préalable, et le clip (500) est exécuté afin de maintenir l'entretoise (400) au moyen d'une deuxième liaison d'encliquetage.

2. Appareil frigorifique selon la revendication 1, **caractérisé en ce que** l'entretoise (400) est exécutée sous forme de moulure.

3. Appareil frigorifique selon la revendication 1 ou 2, **caractérisé en ce que** le dispositif d'encliquetage (400, 500) présente une plaque de base (510) logée sur la paroi (120) du contenant de denrées à réfrigérer (110) et deux bras (520) s'écartant de la plaque de base (510).

4. Appareil frigorifique selon la revendication 3, **caractérisé en ce que** des nez d'encliquetage (530) sont prévus sur le côté intérieur des bras (520), lesquels sont exécutés afin de maintenir l'évaporateur tubulaire (200) par encliquetage.

5. Appareil frigorifique selon la revendication 3 ou 4, **caractérisé en ce que** des nez d'encliquetage (540) sont prévus sur le côté extérieur des bras (520), lesquels sont exécutés afin de maintenir l'entretoise (400) par encliquetage.

6. Appareil frigorifique selon l'une des revendications précédentes, **caractérisé en ce que** la paroi (120) est une paroi de plafond du contenant de denrées à réfrigérer (110).

7. Appareil frigorifique selon l'une des revendications précédentes, **caractérisé en ce que** le dispositif d'encliquetage (400, 500) est disposé dans la zone avant du contenant de denrées à réfrigérer (110).

8. Procédé de fabrication d'un appareil frigorifique, comprenant un contenant de denrées à réfrigérer (110) avec une paroi (120) et un évaporateur tubulaire (200) disposé dans le contenant de denrées à réfrigérer (110),
comprenant les étapes suivantes :
- Fixation de l'évaporateur tubulaire (200) au moyen d'un dispositif d'encliquetage (400, 500) sur la paroi (120) du contenant de denrées à réfrigérer (110), dans lequel le dispositif d'encliquetage (400, 500) présente au moins un clip (500) et une entretoise (400), de sorte que l'évaporateur tubulaire (200) est fixé sur la paroi (120) du contenant de denrées à réfrigérer (110) au moyen du clip (500),
- enrobage du contenant de denrées à réfrigérer (110) à l'aide d'un matériau calorifuge ;
**caractérisé par** les étapes suivantes
- après l'enrobage, détachement de l'évaporateur tubulaire (200) du clip (500) ;
- fixation de l'évaporateur tubulaire (200) sur l'entretoise (400) ; et
- fixation de l'entretoise (400) sur le clip (500).

9. Procédé selon la revendication 8, **caractérisé en ce que** l'évaporateur tubulaire (200) est proche de la paroi (120) pendant l'enrobage.

10. Appareil frigorifique selon l'une des revendications 8 ou 9, **caractérisé en ce que** la paroi est une paroi de plafond du contenant de denrées à réfrigérer (110).
